# EUROPÄISCHE PATENTSCHRIFT

(11) **EP 1 080 281 B1**
(45) Veröffentlichungstag und Bekanntmachung des Hinweises auf die Patenterteilung: **25.09.2002**
(21) Anmeldenummer: 99939768.0
(22) Anmeldetag: 18.05.1999
(51) Int. Cl.: E04D 13/15

(54) **DACHFANGLEISTE**
GRAVEL STOP
GARDE-GRAVIER

(30) Priorität: 18.05.1998 DE 29809975 U
(43) Veröffentlichungstag der Anmeldung: 07.03.2001
(73) Patentinhaber: KOCH Membranen GmbH & Co. KG Kunststofftechnologie, 83253 Rimsting/Chiemsee (DE)
(72) Erfinder: MAYER, Markus, D-83254 Breitbrunn (DE); ZIMMERMANN, Michael, D-83530 Schnaitsee (DE); KOCH, Hans-Jürgen, D-83253 Rimsting (DE)
(74) Vertreter: Strobel, Wolfgang, Dipl.-Ing.
(86) Internationale Anmeldenummer: EP9903406
(87) Internationale Veröffentlichungsnummer: WO99060226

(56) Entgegenhaltungen:
- EP-A- 0 380 281
- DE-A- 2 426 792
- DE-A- 2 941 340
- DE-A- 3 030 331
- DE-C- 162 888
- DE-U- 8 208 757
- DE-U- 29 521 345
- DE-U- 29 808 575
- GB-A- 2 266 106
- NL-A- 7 113 744
- US-A- 4 306 927

## Beschreibung

Die vorliegende Erfindung betrifft eine Dachfangleiste nach dem Oberbegriff des Anspruches 1.

Dachfangleisten, auch Kiesfangleisten, genannt, sind insbesondere bei Flachdächern oder schwach geneigten Dächern bekannt. Bei derartigen Dächern werden Auflastsn, beispielsweise in Form von Kies, Gehwegplatten, die in einem Splittbett verlegt sind oder auch Substrate für Begrünungen aufgebracht. um an den Rändern oder Aussparungen solcher Auflasten eine saubere Abtrennung zwischen Auflast und der restlichen Dachfläche zu gewährleisten, werden hierzu Dachfangleisten auf der Dachfläche aufgebracht.

Dachfangleisten können z. B. Rund- oder Vierkantrohre sein, die mittels Schellen gehalten werden. Weiterhin sind Metallwinkel oder Verbundblechprofile, die z. B. als Winkel ausgebildet sind, bekannt.

Aus der DE-U-782 08 757 ist ein Dachabschluß bekannt, der aus einer abgekanteten Platte besteht, wobei ein mindestens zweimal gewinkeltes Profil mit Füllmaterial entlang der flachen Dachkante angeordnet ist, dessen mittlerer durchbrochener Teil sich auf der Dachhaut abstützt, während die anschließenden Schenkel nach oben zeigen. Neben dem Innenschenkel des zweimal gewinkelten Profils ist ein senkrechter Schenkel eines rechten Winkels angeordnet, dessen anderer Schenkel auf der Dachhaut aufliegt. Am oberen Ende des senkrechten Schenkels des rillenartigen Dachabschlusses ist ein Randfalz vorgesehen und der senkrechte Schenkel des Winkels weist ebenfalls einen Randfalz auf, der über den Randfalz des Innenschenkels und bezüglich des Winkels nach außen gebogen ist. Der auf der Dachhaut aufliegende Schenkel des Winkels weist für den Durchlaß von Flüssigkeit zum Ablauf in eine Regenrinne Lochungen auf, wobei die Befestigung sowohl der Profilrinne als auch des Winkels über selbstklebende Bänder mit der Dachhaut erfolgen soll.

Nachteilig bei diesem Stand der Technik ist insbesondere, daß aufgrund der Durchbrechungen des Verbindungsschenkels zum Flüssigkeitsdurchtritt eine dauerhafte feste Verbindung mit der Dachoberflächenbahn verhindert wird, weil ein unkontrollierter Flüssigkeitseintritt zwischen Dachoberflächenschicht und Verbindungsschenkel eine dauerhafte Verbindung mit dem Dach einschränkt und insbesondere die notwendige Kraftaufnahme zum Halten der Dachfangleiste aufgrund der auf den Fangschenkel einwirkenden Kräfte durch die Dachaufschüttung verhindert. Insbesondere wird durch das Eindringen von Flüssigkeit unter den Verbindungsschenkel des Winkels in der kalten Jahreszeit die Gefahr heraufbeschworen, daß durch Gefrieren der Flüssigkeit ein Frostaufbruch entsteht und sich der Verbindungsschenkel aufgrund der entstehenden Kräfte wegen Eisbildung von der Dachoberfläche ablöst

Aus der US-A-4 306 927 ist ein Verfahren zum Beschichten eines Metallbandes bekannt, wobei das Laminat für die Auflage auf Dachkonstruktionen geeignet sein soll. Nachteilig bei dem beschichteten Metallband ist dabei, daß die Metallschicht äußerst dünn ausgebildet ist und auf jede Seite eine relativ dicke Larninatschicht aufkaschiert wird. Die Dicke der Metallschicht, die deutlich geringer ist als die Dicke jeder einzelnen der Laminatschichten, reicht nicht aus, irgendeine Stützwirkung zu erzeugen, mit der eine Dachfangleiste gebildet werden könnte, die eine entsprechende Stützwirkung gegenüber dem auf das Dach aufgebrachten Füllmaterial erzeugt.

Der vorliegenden Erfindung liegt deshalb die Aufgabe zugrunde, eine Dachfangleiste zu schaffen, bei der eine erheblich gesteigerte Lebensdauer bei stets einwandfreier Funktionstüchtigkeit der Dachfangleiste und zusätzliche eine einfache Konstruktion der Dachfangleiste erzielt wird.

Diese Aufgabe wird durch die Merkmale des Anspruchs 1 gelöst.

Mit der vorliegenden Erfindung wird eine Dachfangleiste geschaffen, mit einem ersten Schenkel und einem zweiten Schenkel, welche in einem Winkel zueinander angeordnet und miteinander verbunden sind, wobei einer der Schenkel als Verbindungsschenkel mit einem Dachaufbau verbindbar ist, und der andere Schenkel als Fangschenkel dient. Die Dachfangleiste ist aus einem Verbundmaterial gebildet, das aus einer Blechschicht aus korrosionsfreiem Material gebildet ist, die auf beiden Seiten mit einer Kunsstofffolie kaschiert ist, wobei der Fangschenkel an seinem unteren Ende durch den Verbindungsschenkel begrenzt wird, wobei sowohl der äußere Längs-Randbereich des Verbindungsschenkels als auch der äußere Längs-Randbereich des Fangschenkels einen umgebogenen streifenförmigen Bereich aufweisen und die beiden umgebogenen streifenförmigen Bereiche mit dem jeweils zugeordneten Schenkel einen spitzen Winkel aufweisen, wodurch eine Dachfangleiste gebildet wird, die als zusätzliches Element auf die Dachfläche des Daches aufbringbar ist.

Vorteilhafterweise kann aufgrund der beidseitigen Kaschierungen der Dachfangleiste mit einer Kunststofffolie, die für Festigung mittels eines Kunststoffhaltetellers erfolgt, wie beispielsweise aus der DE 29 05 068 C2 bekannt ist.

Mit dem umgebogenen, streifenförmigen Bereich am Längs-Randbereich des Verbindungsschenkels wird eine besonders leistungsfähige Dachfangleiste erreicht. Vorteilhafterweise schließen der umgebogene Bereich und der Verbindungsschenkel einen Winkel, insbesondere einen relativ spitzen Winkel ein, wobei, je nach Anforderung, der Winkel auch null Grad sein kann, d. h. der umgebogene Bereich liegt auf dem Verbindungsschenkel auf. Der Fangschenkel wird ebenfalls mittels des umgebogenen streifenförmigen Bereichs versteift, wobei. der spitze Winket zwischen umgebogenen Bereich und Fangschenkel vorzugsweise zwischen 60° und 80° beträgt.

Vorteilhafterweise ist das korrosionsfreie Material Aluminium oder eine Aluminiumlegierung, wodurch ein wirksamer Korrosionsschutz erreiche wird.

Alternativ kann das korrosionsfreie Material auch Edelstahl sein, wobei zusätzliche Gestaltungsmöglichkeiten bei architektonisch aufwendigen Gebäuden, vorteilhaft verwirklicht werden können.

Zwischen der Unterseite der Dachfangleiste und Dachbahn kann eine sogenannte Flüssigfolie eingebracht werden, wodurch ein wasserdichter Verbund zwischen Dachbahn und Dachfangleiste erzeugt wird. Im Bereich dieses Verbundes wird der Kunststoffhalteteller durch die Dachfangleiste hindurch befestigt, wobei zwischen Kunststoffhalteteller und Dachfangleiste weiterhin Flüssigfolie eingebracht wird, wodurch aufgrund der beidseitigen Folienbeschichtung der Dachfangleiste ein homogener Verbund zwischen Dachfangleiste und Halteteller erzeugt wird. Damit wird eine kraftschlüssige und gleichzeitig wasserdichte Befestigung der Dachfangleiste erzeugt, was besonders wichtig ist bei geneigten Dächern, da hier wegen der Abrutschgefahr der Auflast eine besonders gute Befestigung erforderlich ist.

Dachfangleisten dienen, wie bereits oben erwähnt, zur Abtrennung zwischen Auflast und der restlichen Dachfläche auf dem Dach. Die Auflasten bzw. die Dachflächen sind allen Witterungseinflüssen ausgesetzt, so daß vorteilhafterweise die erfindungsgemäße Dachfangleiste in dem Längs-Randbereich wenigstens eine, bevorzugt mehrere Öffnungen aufweist, durch die das Regen- bzw. Schmelzwasser von Schnee und Eis durchfließen und entsprechend abfließen kann. In einer einfachen Ausgestaltung sind die Öffnungen in den Kantenabschnitt des Verbindungsschenkels eingebrachte Löcher, wobei nach Umbiegen des streifenförmigen Bereichs entsprechende Durchtrittsöffnungen gebildet werden.

Alternativ und insbesondere für das Durchleiten eines gröβeren Wasserflusses können auch entsprechende Einkerbungen im Randbereich bzw. im umgebogenen Bereich vorgesehen werden.

Weiterhin sind vorteilhafterweise Öffnungen bzw. Ausnehmungen im Fangschenkel für den Wasserdurchtritt vorgesehen.

Weitere Einzeilheiten, Merkmale und Vorteile der vorliegenden Erfindung ergeben sich aus der nachfolgenden Beschreibung unter Bezugnahme auf die Zeichnung. Darin zeigt:
- Figur 1: eine Schnittansicht einer ersten Ausführungsform der erfindungsgemäßen Dachfangleiste gemäß der Linie I-I von Fig. 2;
- Figur 2: eine Draufsicht auf die Dachfangleiste von Fig. 1;
- Figur 3: eine Ansicht gemäß III von Fig. 1;
- Figur 4: eine Seitenansicht auf einen Teil einer erfindungsgemäßen Dachfangleise gemäß IV von Fig. 5;
- Figur 5: eine Schnittansicht einer zweiten Ausführungsform der erfindungsgemäßen Dachfangleiste gemäß der Linie V-V von Fig. 4;
- Figur 6: eine Draufsicht auf die Ausführungsform der Dachfangleiste von Fig. 5;
- Figur 7: die erfindungsgemäße Dachfangleisce, aufgebracht auf eine Dachbahn und in der Eigenschaft einer Kiesfangleiste;
- Figur 8: die erfindungsgemäße Dachfangleiste aufgebracht auf einer Dachbahn zum Aufnehmen von Splitt und einer Gehwegplatte;
- Figur 9: die erfindungsgemäße Dachfangleiste aufgebracht auf einer Dachbahn zur Begrenzung einer Drainageschicht sowie eines Substrats mit Bewuchs;
- Figur 10: die erfindungsgemäße Dachfangleiste befestigt auf einer Dachbahn mittels einem herkömmlichen Kunststoffhalteteller.

Nachfolgend wird unter Bezugnahme auf die Figuren eine erste und eine zweite Ausführungsform der erfindungsgemäßen Dachfangleiste beschrieben, wobei in den Figuren gleiche Elemente mit den gleichen Bezugsziffern versehen sind.

In den Figuren 1 bis 3 ist eine erste Ausführungsform einer erfindungsgemäßen Dachfangleiste 1 dargestellt. Die Dachfangleiste 1 weist einen Verbindungsschenkel 3 und einen Fangschenkel 5 auf, wobei in Fig. 1 die Schnittansicht gemäß der Linie I-I und Fig. 2 dargestellt ist. Im dargestellen Beispielsfalle sind der Verbindungsschenkel 3 und der Fangschenkel 5 im wesentlichen senkrecht zueinander angeordnet und einstückig miteinander ausgebildet. Der Längs-Randbereich 7 des Verbindungsschenkels 3 weist einen umgebogenen streifenförmigen Bereich 9 auf. In dem Kantenbereich 11 ist eine Öffnung 13 vorgesehen, die beispielsweise als kreisförmiges Loch ausgebildet ist, wobei durch Umbiegen des streifenförmigen Bereichs 9 entlang des Kantenbereichs 11 eine Durchtrittsöffnung für Flüssigkeiten, insbesondere Regen- und Schmelzwasser geschaffen wird. Der Wasserdurchtritt erfolgt dann ebenfalls durch den Fangschenkel 5, in dem mehrere Längsöffnungen 15 vorgesehen sind, wie insbesondere aus Fig. 3 ersichtlich. Der Wasserdurchtritt erfolgt im wesentlichen gemäß Pfeil 17.

Wie aus Fig. 2 ersichtlich ist im dargestellten Beispielsfalle nur eine Öffnung 13 vorgesehen. Vorzugsweise zur Aufnahme und Durchleitung größerer Wassermengen sind mehrere Öffnungen 13 in entsprechenden regelmäßigen Abständen im Randbereich bzw. Kantenbereich 11 vorgesehen.

Der Fangschenkel 5 weise in seinem oberen Endbereich einen umgebogenen streifenförmigen Bereich 19 auf, der einstückig mit dem Fangschenkel 5 ausgebildet ist. Er schließt mit dem Fangschenkel 5 einen Winkel α ein, der im Beispielsfalle ca. 75° beträgt. Selbstverständlich ist es möglich andere Winkel vorzusehen.

Die umgebogenen Bereiche 9 und 19 dienen vor allem der Versteifung der Dachfangleiste 1, wobei die Elastizität der Schenkel 3 und 5 damit erheblich verringert wird.

In den Fig. 4 bis 6 ist eine zweite bevorzugte Ausführungsform der erfindungsgemäßen Dachfangleiste 1' dargestellt, wobei alle zur Ausführungsform gemäß Fig. 1 bis 3 ähnlichen Elemente mit der gleichen Bezugsziffer mit dem Zusatz "'" dargestellt sind.

Wie aus den Fig. 4 und 6 insbesondere hervorgeht, weist die Ausführungsform eine unterschiedliche Wasserdurchführeinrichtung zu der gemäß Fig. 1 bis 3 auf. Im Längs-Randbereich 7' ist eine größere Einkerbung 21 vorgesehen, die einen erheblich größeren Wasserdurchfluß ermöglicht.

In Fig. 7 bis 9 sind verschiedene Verwendungsbeispiele der erfindungsgemäßen Dachfangleiste dargestellt. Dabei kann sowohl die Ausführungsform gemäß den Fig. 1 bis 3 als auch die Ausführungsform gemäß den Fig. 4 bis 6 verwendet werden.

Wie deutlicher aus den Fig. 7 und 8 hervorhergeht, ist die erfindungsgemäße Dachfangleiste 1, 1' aus einem Verbundmaterial 23 gebildet. Dieses Verbundmaterial weist eine Blechschicht 25 und eine Kunststoffschicht 27 auf, die auf die Blechschicht 25 aufkaschiert ist. Die Kunststoffschicht 27 ist dabei an der Außenseite angeordnet und im Bereich des Verbindungsschenkels 3, 3' mittels Flüssigfolie 29 mit einer Dachbahn 31 fest und insbesondere wasserdicht verbunden.

Gemäß Fig. 7 dient die dortige Dachfangleiste 1, 1' zum Auffangen einer Bekiesung 33, die, wie ersichtlich, Kieselsteine 35 unterschiedlicher Größe aufweist.

Gemäß Fig. 8 dient die Dachfangleiste 1, 1' zum Auffangen von Splitt 37 in den eine Gehwegplatte 39 eingesetzt ist.

Gemäß Fig. 9 dient die erfindungsgemäße Dachfangplatte 1, 1' zum Auffangen einer Drainageschicht 41, auf der ein Substrat 43 aufgebracht ist, das in der Lage ist, den Nährboden für eine Bepflanzung 45 zu bilden. Fig. 9 zeigt somit das typische Beispiel einer Dachbegrünung.

Wie aus allen drei Fig. 7 bis 9 deutlich hervorgeht, dient die Dachfangleiste 1, 1' zur sauberen Abtrennung der Dachauflast am Dach gegenüber nicht mit Auflast beaufschlagten Dachabschnitten.

In Fig. 10 ist eine weitere Ausführungsform der erfindungsgemäßen Dachfangleiste 1'' dargestellt. Wie ersichtlich ist die erfindungsgemäße Dachfangleiste 1'' aus drei Schichten aufgebaut, nämlich einer Blechschicht 25, einer äußeren Kunststoffschicht 27 und einer inneren Kunststoffschicht 28. Die Dachfangleiste 1'' ist mit einem Halteteller 47, wie beispielsweise aus der DE 29 05 068 C2 bekannt, ist am Dachaufbau befestigt. Hierzu ist eine Steckschraube 49 vorgesehen.

Sowohl zwischen der äußeren Kaschierung 27 und der Dachbahn 31 ist eine Flüssigfolie 29 angeordnet als auch zwischen Halteteller 47 und innerer Kaschierung bzw. Kunststoffschicht 28. Damit wird eine absolut wasserdichte Verbindungsstelle geschaffen.

Mit Hilfe der vorgeschriebenen erfindungsgemäßen Dachfangleiste wird eine wirksame Trennung von Auflast und nicht belasteten Dachabschnitten erreicht, wobei die Dachfangleiste sich auch für geneigte, insbesondere auch stärker geneigte Dächer eignet. Die Breite der Schenkel, sowohl des Verbindungsschenkels als auch des Fangschenkels kann dem jeweiligen Verwendungszweck angepaßt werden und auch der Winkel zwischen den beiden Schenkeln kann dem jeweiligen Verwendungszweck angepaßt werden. Dabei können in höchstem Maße flexibel auch Wünsche bei der Ausgestaltung von Dächern in ästhetischer Hinsicht berücksichtigt werden. Als Beispiele sein nur Edelstahl als Blechschicht bzw. farbige Außen- und Innenkunststoffschichten genannt.

Die vorliegende Erfindung isc nicht auf angegebenen Ausführungsformen begrenzt. Insbesondere kann das korrosionsfreie Material jegliches geeignete Material umfassen, wie beispielsweise Kupfer, Messing, Bronze etc. und deren Legierungen.

## Patentansprüche

1. Dachfangleiste mit einem ersten Schenkel (3; 3') und einem zweiten Schenkel (5, 5'), welche in einem Winkel zueinander angeordnet und miteinander verbunden sind, wobei einer der Schenkel als Verbindungsschenkel (3; 3') mit einem Dachaufbau (31) verbindbar ist, und der andere Schenkel als Fangschenkel (5; 5') dient, wobei der Fangschenkel (5, 5') an seinem unteren Ende durch den Verbindungsschenkel (3, 3') begrenzt wird,
**dadurch gekennzeichnet,**
**daß** die Dachfangleiste (1; 1'; 1") aus einem Verbundmaterial gebildet ist, das aus einer Blechschicht (25) aus korrosionsfreiem Material gebildet ist, die auf beiden Seiten mit einer Kunststofffolie (27; 28) kaschiert ist, daß sowohl der äußere Längs-Randbereich (7; 7') des Verbindungsschenkels (3; 3') als auch der äußere Längs-Randbereich des Fangschenkels (5; 5') einen umgebogenen streifenförmigen Bereich (9, 19; 9', 19') aufweisen und daß die beiden umgebogenen streifenförmigen Bereiche mit dem jeweils zugeordneten Schenkel einen spitzen Winkel aufweisen, wodurch eine Dachfangleiste gebildet wird, die als zusätzliches Element auf die Dachfläche des Daches aufbringbar ist.

2. Dachfangleiste nach Anspruch 1, **dadurch gekennzeichnet, daß** das korrosionsfreie Material Aluminium oder eine Aluminiumlegierung ist.

3. Dachfangleiste nach Anspruch 1, **dadurch gekennzeichnet, daß** das korrosionsfreie Material Edelstahl ist.

4. Dachfangleiste nach einem der Ansprüche 1 bis 3, **dadurch gekennzeichnet, daß** in dem Längs-Randbereich (7; 7') wenigstens eine, bevorzugt mehrere Öffnungen (13) vorgesehen sind.

5. Dachfangleiste nach einem der Ansprüche 1 bis 4, **dadurch gekennzeichnet, daß** die Öffnungen Löcher (13) sind.

6. Dachfangleiste nach einem der Ansprüche 1 bis 4, **dadurch gekennzeichnet, daß** die Öffnungen Einkerbungen (21) des Randabschnitts (7') sind.

7. Dachfangleiste nach einem der Ansprüche 1 bis 6, **dadurch gekennzeichnet, daß** der Fangschenkel (5; 5') Ausnehrnungen (15; 15') für den Wasserdurchtritt aufweist.

## Claims

1. Gravel stop with a first leg (3; 3') and a second leg (5, 5'), which are arranged at an angle to one another and are connected to one another, it being the case that one of the legs can be connected, as connecting leg (3; 3'), to a roof structure (31), and the other leg serves as an intercepting leg (5; 5'), the intercepting leg (5, 5') being bounded by the connecting leg (3, 3') at its bottom end, **characterized in that** the gravel stop (1; 1' ; 1' ' ) is formed from a composite material which is formed from a sheet-metal layer (25) made of non-abrasive material and laminated with a plastic film (27; 28) on both sides, **in that** both the outer longitudinal border region (7; 7') of the connecting leg (3; 3') and the outer longitudinal border region of the intercepting leg (5; 5') have a bent-over strip-like region (9, 19; 9', 19'), and **in that** the two bent-over strip-like regions form an acute angle with respect to the associated leg, this forming a gravel stop which can fitted, as an additional element, onto the surface of the roof.

2. Gravel stop according to Claim 1, **characterized in that** the non-corrosive material is aluminium or an aluminium alloy.

3. Gravel stop according to Claim 1, **characterized in that** the non-corrosive material is stainless steel.

4. Gravel stop according to one of Claims 1 to 3, **characterized in that** at least one opening (13) is, and preferably a plurality of openings (13) are, provided in the longitudinal border region (7; 7').

5. Gravel stop according to one of Claims 1 to 4, **characterized in that** the openings are holes (13).

6. Gravel stop according to one of Claims 1 to 4, **characterized in that** the openings are notches (21) in the border section (7').

7. Gravel stop according to one of Claims 1 to 6, **characterized in that** the intersecting leg (5; 5') has cutouts (15; 15') for the through-passage of water.

## Revendications

1. Garde-gravier avec une première branche (3, 3') et une seconde branche (5, 5') disposées en angle l'une par rapport à l'autre et assemblées mutuellement, l'une des branches pouvant être assemblée sous forme de branche de jonction (3, 3') avec une surélévation de comble (31), et l'autre branche servant de branche d'arrêt (5, 5'), la branche d'arrêt (5, 5') étant limitée sur son extrémité inférieure par la branche de jonction (3, 3'),
**caractérisé en ce que** le garde-gravier (1 ; 1' ; 1' ' ) est formé d'un matériau composite composé d'une couche de tôle (25) en matériau anticorrosif, contrecollée de part et d'autre par une feuille de matière plastique (27 ; 28) , **en ce qu'**aussi bien la zone de bordure longitudinale extérieure (7 ; 7' ) de la branche de jonction (3 ; 3' ) , que la zone de bordure longitudinale extérieure de la branche d'arrêt (5, 5'), présentent une zone (9, 19 ; 9', 19') en forme de ruban pliée, et **en ce que** les deux zones en forme de ruban pliées forment avec la branche respectivement associée un angle aigu, un garde-gravier étant de ce fait formé, qui peut être mis en place comme élément supplémentaire sur le pan de comble du toit.

2. Garde-gravier suivant la revendication 1, **caractérisé en ce que** le matériau anticorrosif est de l'aluminium ou un alliage d'aluminium.

3. Garde-gravier suivant la revendication 1, **caractérisé en ce que** le matériau anticorrosif est de l'acier spécial.

4. Garde-gravier suivant l'une des revendications 1 à 3, **caractérisé en ce qu'**au moins une, de préférence plusieurs ouvertures (13), sont prévues dans la zone de bordure longitudinale (7 ; 7').

5. Garde-gravier suivant l'une des revendications 1 à 4, **caractérisé en ce que** les ouvertures sont des trous (13).

6. Garde-gravier suivant l'une des revendications 1 à 4, **caractérisé en ce que** les ouvertures sont des encoches (21) de la section de bordure (7').

7. Garde-gravier suivant l'une des revendications 1 à 6, **caractérisé en ce que** la branche d'arrêt (5 ; 5') présente des creux (15 ; 15') pour le passage de l'eau.
